# EUROPÄISCHE PATENTSCHRIFT

(11) **EP 2 478 974 B1**
(45) Veröffentlichungstag und Bekanntmachung des Hinweises auf die Patenterteilung: **24.07.2013**
(21) Anmeldenummer: 11196160.3
(22) Anmeldetag: 30.12.2011
(51) Int. Cl.: B21B 1/34, B21C 47/04, B21C 47/18

(54) **Fertigwalzeinrichtung sowie Verfahren zur Herstellung eines Magnesiumbands in einer solchen**
Final roller device and method for producing a magnesium strip in same
Dispositif de laminage final ainsi que procédé de fabrication d'une bande de magnésium dans celui-ci

(30) Priorität: 24.01.2011 DE 102011003046
(43) Veröffentlichungstag der Anmeldung: 25.07.2012
(73) Patentinhaber: Achenbach Buschhütten GmbH & Co. KG, 57223 Kreuztal (DE)
(72) Erfinder: Barten, Axel, Dipl.-Ing. (ETH), 57078 Siegen (DE); Latzel, Werner, Dr., 77704 Oberkirch (DE); Sommer, Wilhelm Friedrich, 57223 Kreuztal (DE); Rücker, Thomas, 57271 Hilchenbach (DE); Marx, Axel, 57223 Kreuztal (DE)
(74) Vertreter: advotec.

(56) Entgegenhaltungen:
- EP-A1- 2 087 948
- DE-A1- 3 224 621
- DE-A1- 19 602 004
- JP-A- 2009 095 848

## Beschreibung

Die vorliegende Erfindung betrifft eine Fertigwalzeinrichtung zur Herstellung eines dünnen Magnesiumbands auf Basis eines der Fertigwalzeinrichtung, insbesondere nach Vorwärmung in einem Vorwärmofen, zugeführten Coils gemäß dem Oberbegriff des Anspruchs 1. Desweiteren betrifft die Erfindung ein Verfahren zur Herstellung eines dünnen Magnesiumbands in einer derartigen Fertigwalzeinrichtung gemäß dem Oberbegriff des Anspruchs 10.

Der Herstellung von Magnesiumdünnblech kommt aufgrund der sich entwickelnden Nachfrage eine zunehmende Bedeutung zu. Insbesondere hat sich gezeigt, dass sich Magnesiumblech für die Herstellung von Fahrzeugkarosserien eignet, wobei das Magnesiumblech bei Festigkeitseigenschaften, die mit denen von Aluminiumblech vergleichbar sind, ein geringeres Gewicht aufweist, so dass hier ein entsprechendes Potential für weitere Möglichkeiten zur Energieeinsparung im Betrieb von Kraftfahrzeugen neben den Entwicklungen neuer Antriebskonzepte bestehen.

Die Herstellung von Magnesiumblech hat sich jedoch im Vergleich zur Herstellung von Stahl- oder Aluminiumblech als vergleichsweise kompliziert herausgestellt, da sich Magnesium aufgrund seiner hexagonalen Gitterstruktur bei den üblicherweise beim Kaltwalzen vorliegenden Verarbeitungstemperaturen als spröde erweist, so dass zur erfolgreichen Herstellung von Magnesiumblech die Einhaltung eines definierten Temperaturbereichs, der etwa zwischen 230°C und 450°C liegt, notwendig ist, um die in diesem Temperaturbereich erreichbare relative Duktilität des Werkstoffs zur Verarbeitung nutzen zu können.

Aus der DE 10 2006 036 224 A1 ist als Bestandteil einer Fertigungslinie zum Erzeugen eines Magnesiumbands eine Fertigwalzeinrichtung bekannt, bei deren Betrieb verschiedene Maßnahmen genutzt werden, um ein erhöhtes Temperaturniveau des zu einem Coil gewickelten Magnesiumbands nach Eintritt in die Fertigwalzeinrichtung aufrechtzuerhalten. So sind etwa an den Haspeleinrichtungen der Fertigwalzeinrichtung die im Reversierbetrieb betrieben wird, Wickelhülsen vorgesehen, die eine äußere Einhausung von Haspeldornen bilden, so dass auf dem Haspeldorn angeordnetes Magnesiumband durch die Wickelhülse abgedeckt wird, um einen Temperaturverlust in der Haspeleinrichtung gering zu halten. Weiterhin ist auf der Auslaufseite des Walzgerüstes der bekannten Fertigwalzeinrichtung zwischen dem Walzgerüst und der auslaufseitigen Haspeleinrichtung ein Durchlaufofen angeordnet, der eine Erwärmung des Magnesiumbands während des Reversierbetriebs ermöglicht.

Bei der bekannten Fertigwalzeinrichtung stellt der zusätzliche Durchlaufofen eine ergänzende Komponente der Fertigungslinie dar, so dass einerseits ein erhöhter Installationsaufwand beziehungsweise Platzbedarf für die Fertigwalzeinrichtung besteht, und andererseits durch die zwischenliegende Anordnung des Durchlaufofens eine Verlängerung der Bandförderstrecke zwischen den Haspeleinrichtungen die Folge ist und somit die Bandoberfläche zwischen den Haspeleinrichtungen vergrößert wird. Daher wird die im Durchlaufofen erreichte Temperaturerhöhung des Magnesiumbands zumindest teilweise wieder durch erhöhte Temperaturverluste kompensiert.

Aus der JP 2009 098548 A ist eine Fertigwalzeinrichtung zur Herstellung eines dünnen Magnesiumbands auf Basis eines der Fertigwalzeinrichtung zugeführten Coils bekannt, umfassend ein Walzgerüst zur Aufnahme von zumindest zwei einen Walzspalt definierenden Arbeitswalzen, eine erste Haspeleinrichtung zur Aufnahme des Coils und Zuführung des Magnesiumbands zum Walzspalt und eine zweite Haspeleinrichtung zum Aufhaspeln des Magnesiumbands nach Durchlaufen des Walzspaltes. Zumindest die erste Haspeleinrichtung ist mit einer Heizeinrichtung sowie einer das Coil bzw. das Magnesiumband gegen Wärmeabstrahlung abschirmenden Haubeneinrichtung versehen.

Der vorliegenden Erfindung liegt die Aufgabe zugrunde, eine Fertigwalzeinrichtung beziehungsweise ein Verfahren zur Herstellung eines dünnen Magnesiumbands in einer Fertigwalzeinrichtung vorzuschlagen, die beziehungsweise das die vorstehenden Nachteile beseitigt und eine effektivere Erwärmung des Magnesiumbands in der Fertigwalzeinrichtung ermöglicht.

Zur Lösung dieser Aufgabe weist die erfindungsgemäße Fertigwalzeinrichtung die Merkmale des Anspruch 1 auf.

Bei der erfindungsgemäßen Fertigwalzeinrichtung ist zumindest die erste Haspeleinrichtung und/oder das Walzgerüst, und hier vorzugsweise die Arbeitswalzen oder die Arbeitswalzen abstützende Stützwalzen, mit einer Heizeinrichtung sowie einer das Coil beziehungsweise das Magnesiumband gegen Wärmestrahlung abschirmenden Haubeneinrichtung versehen, wobei zumindest die Haubeneinrichtung der ersten Haspeleinrichtung an ihrer dem Walzgerüst abgewandten Gehäuseseite eine Coildurchtrittssöffnung zur Einbringung des Coils in die Haubeneinrichtung aufweist. Erfindungsgemäß sind somit zumindest die erste Haspeleinrichtung sowie zusätzlich oder auch alternativ das Walzgerüst mit einer Heizeinrichtung kombiniert, deren Wirksamkeit noch durch eine das Coil im Bereich der Haspeleinrichtung beziehungsweise das Magnesiumband im Bereich des Walzgerüstes gegen Wärmeabstrahlung abschirmende Haubeneinrichtung erhöht wird. Damit ist eine Erwärmung des Magnesiumbands im Bereich der Fertigwalzeinrichtung möglich, ohne nachteilige Auswirkung auf die zwischen den Haspeleinrichtungen ausgebildete Förderstrecke, so dass eine Erwärmung des Magnesiumbands erfolgen kann, ohne dass durch eine verlängerte Förderstrecke erhöhte potentielle Temperaturverluste möglich sind. Weiterhin besteht bei der erfindungsgemäßen Fertigwalzeinrichtung kein im Vergleich zu einer konventionellen Fertigwalzeinrichtung erhöhter Platzbedarf für die Installation.

Da zumindest die Haubeneinrichtung der ersten Haspeleinrichtung an ihrer dem Walzgerüst abgewandten Gehäuseseite eine Coildurchtrittsöffnung zur Einbringung des Coils in die Haubeneinrichtung aufweist, ist eine Entfernung der Haubeneinrichtung von der Haspeleinrichtung während der Beschickung der Haspeleinrichtung mit einem Coil nicht notwendig, so dass auch während des Beschickungsvorgangs keine vermeidbaren Temperaturverluste im Bereich der Haspeleinrichtung auftreten. Vorzugsweise ist die Coildurchtrittsöffnung verschließbar ausgebildet, so dass nach Einbringung des Coils während des Betriebs der Haspeleinrichtung eine noch bessere Abschirmung gegen Wärmeverluste erreicht wird.

Als besonders vorteilhaft erweist es sich, wenn die Heizeinrichtung an der Haubeneinrichtung angeordnet ist, so dass die Haubeneinrichtungen als modular nachrüstbare, mit bestehenden Haspeleinrichtungen kombinierbare Baueinheiten ausgebildet sind, die bereits die Heizeinrichtung aufweisen, ohne dass eine separate Installation der Heizeinrichtung an der Haspeleinrichtung oder dem Walzgerüst notwendig wäre.

Insbesondere hinsichtlich des Walzgerüstes ist es natürlich auch möglich, die Heizeinrichtungen unabhängig von der Haubeneinrichtung auszubilden, beispielsweise durch im Bereich der Arbeits- oder auch Stützwalzen angeordnete Wärmestrahler, die mit separaten Abschirmungen versehen sein können, und/oder die Haubeneinrichtung als eine das gesamte Walzgerüst oder die Fertigwalzeinrichtung abschirmende Dunsthaube auszubilden.

Als besonders vorteilhaft erweist es sich, wenn die Haubeneinrichtung der Haspeleinrichtung an ihrer einer Standfläche der Fertigwalzeinrichtung zugewandten Gehäuseseite eine Spulendurchtrittsöffnung ausweist zur Einbringung beziehungsweise zur Ausbringung einer Spule zur Aufnahme des Coils. Hierdurch ist es möglich, beispielsweise nach erfolgter Abhaspelung des Magnesiumbands von einer in der Haspeleinrichtung aufgenommenen Spule, die Spule ohne Entfernung der Haubeneinrichtung von der Haspeleinrichtung aus der Haspeleinrichtung zu entnehmen und vor dem Aufhaspeln des Magnesiumbands beim nachfolgenden Stich eine neue, vorgewärmte Spule in die Haspeleinrichtung einzusetzen, so dass das Magnesiumband keine Abkühlung durch eine Wärmeübergang auf die Spule erfährt, sonder eher durch die aufgewärmte Spule ein Wärmeeintrag in das Magnesiumband erfolgt.

Besonders vorteilhaft hinsichtlich des schnellen Auswechseln der Spule beziehungsweise hinsichtlich minimaler Handhabungs- oder Förderstrecken für die Spulen ist es, wenn in einer Unterfluranordnung unterhalb der Standfläche eine Spulenbereitstellungseinrichtung zur Bereitstellung mindest einer Spule angeordnet ist, die mit einer Spulenhandhabungseinrichtung versehen ist, die zur Einbringung beziehungsweise Ausbringung der Spule in eine beziehungsweise aus einer in der Haubeneinrichtung angeordneten Spulenaufnahmeinrichtung der Haspeleinrichtung dient.

Für die Vorwärmung der Spule ist es besonders geeignet, wenn die Spulenbereitstellungseinrichtung mit einer Heizeinrichtung versehen ist.

Zur Bereitstellung einer Mehrzahl von Spulen erweist es sich als besonders vorteilhaft, wenn die Spulenbereitstellungseinrichtung einen Horizontalförderer zur Magazinierung der Mehrzahl von Spulen in eine Übergabeposition umfasst, und die Spulenhandhabungseinrichtung einen Vertikalförderer zur Förderung der Spulen zwischen der Übergabeposition und einer Haspelposition in der Spulenaufnahmeeinrichtung aufweist.

Weitere vorteilhafte Maßnahmen zur Duchführung einer Beheizung der Fertigwalzeinrichtung sind Gegenstand der weiteren Unteransprüche.

Das erfindungsgemäße Verfahren weist zur Lösung der Aufgabe die Merkmale des Anspruchs 10 auf.

Bei dem erfindungsgemäßen Verfahren ist zumindest die erste Haspeleinrichtung und/oder das Walzgerüst während des Betriebs mit einer das in der Haspeleinrichtung aufgenommene Coil beziehungsweise das durch den Walzspalt geförderte Magnesiumband gegen Wärmeabstrahlung abschirmenden Haubeneinrichtung versehen, und das Coil beziehungsweise das Magnesiumband wird nach Einbringung des Coils in die Haubeneinrichtung durch eine an einer dem Walzgerüst abgewandten Seite der Haubeneinrichtung mittels einer Heizeinrichtung mit Wärme beaufschlagt.

Bereits zu Beginn des Walzverfahrens können durch eine schnell durchführbare Übergabe des Coils an die Haspeleinrichtung auf der Einlaufseite des Walzgerüsts unnötige Temperaturverluste vermieden werden, so dass die durch die Heizeinrichtung im Bereich der Haubeneinrichtung in das Magnesiumband eingebrachte Wärmeenergie nicht bereits teilweise durch den Ausgleich unnötiger Temperaturverluste verbraucht wird.

Besonders vorteilhaft für eine schnelle Durchführung dieser Übergabe ist es, wenn die auf der Einlaufseite des Walzgerüstes angeordnete Haspeleinrichtung derart mit dem Coil beschickt wird, dass das auf einem Bundwagen angeordnete Coil mittels des Bundwagens durch die vom Walzgerüst abgewandte Coildurchtrittsöffnung zur Aufnahme in der Haspeleinrichtung in die Haubeneinrichtung eingebracht wird.

Insbesondere in dem Fall, wenn vor Beschickung der einlaufseitigen Haspeleinrichtung das Coil in einem Vorwärmofen aufgewärmt worden ist, lassen sich somit Temperaturverluste auf einer Förderstrecke zwischen dem Vorwärmofen und der Haspeleinrichtung auf ein Minimum reduzieren.

Als besonders vorteilhaft erweist es sich auch, wenn nach Abhaspelung des Magnesiumsbands von der Spule die innerhalb der Haubeneinrichtung angeordnete Spule mittels einer unterhalb einer Standfläche der Fertigwalzeinrichtung angeordneten Spulenhandhabungseinrichtung aus einer Spulenaufnahmeeinrichtung der Haspeleinrichtung entnommen wird und gleichzeitig das aufgehaspelte Magnesiumband mittels des Bundwagens aus der Haspeleinrichtung auf der Auslaufseite in eine Coilablage transportiert wird.

Wenn während der Beschickung der Haspeleinrichtung auf der Einlaufseite mit einem Coil auf der Auslaufseite ein Austausch der in der Spulenaufnahmeeinrichtung aufgenommen Spule erfolgt, lässt sich auch im Bereich der auslaufseitigen Haspeleinrichtung die Ausbildung einer Wärmesenke weitestgehend vermeiden.

Vorteilhaft ist es auch, zu Beginn des Walzprozesses und/oder anlässlich eines während des Betriebs notwendig werdenden Walzenwechsels, Walzen zu verwenden, die zuvor außerhalb des Walzgerüstes vorgewärmt wurden.

Nachfolgend wird eine bevorzugte Ausführungsform der Fertigwalzeinrichtung zur Erläuterung einer bevorzugten Variante des Verfahrens zur Herstellung eines dünnen Magnesiumbands in der Fertigwalzeinrichtung anhand der Zeichnung näher erläutert.

Wie in der Zeichnung dargestellt, umfassend eine Fertigwalzeinrichtung 10 als wesentliche Bestandteile ein Walzgerüst 11 und zwei das Walzgerüst 11 zwischen sich aufnehmende Haspeleinrichtungen 12, 13, die zusammen mit dem Walzgerüst auf einer gemeinsamen Flurebene 14 angeordnet sind. Wie in der Zeichnung ferner dargestellt, ist die Fertigwalzeinrichtung 10 im vorliegenden Fall ergänzt durch einen Vorwärmofen 15, der in einer Ausführung als Überkopfofen oberhalb und mit Abstand zur Flurebene 14 angeordnet ist. Unterhalb der Flurebene 14 befindet sich eine mit einem Horizontalförderer 16 versehene Spulenbereitstellungseinrichtung 17, der zwei unterhalb der Haspeleinrichtungen 12, 13 angeordnete Spulenhandhabungseinrichtungen 18, 19 zugeordnet sind, die jeweils einen Vertikalförderer 20 aufweisen.

Wie weiter der Darstellung der Fertigwalzeinrichtung 10 zu entnehmen ist, sind bei dem dargestellten Ausführungsbeispiel sowohl die beiden Haspeleinrichtungen 12, 13 als auch das Walzgerüst 11 jeweils mit einer Haubeneinrichtung 21 bzw. 22 versehen. Die Haubeneinrichtungen 21 der Haspeleinrichtungen 12, 13 weisen im vorliegenden Fall jeweils eine Coildurchtrittsöffnung 23 auf, die im Fall der auf einer Einlaufseite 24 des Walzgerüsts 11 angeordneten Haspeleinrichtung 13 gegenüberliegend dem Vorwärmofen 15 und im Fall der auf einer Auslaufseite 25 des Walzgerüstes 11 angeordneten Haspeleinrichtung 12 gegenüberliegend einer Coilablage 26 angeordnet ist. Beide Haubeneinrichtungen 21 weisen darüber hinaus jeweils der Flurebene 14 zugewandte Spulendurchtrittsöffnungen 41 auf. Die Haubeneinrichtungen 21 sind in ihrem Innern mit Heizeinrichtungen 27 versehen, die beispielsweise als Wärmestrahler ausgebildet und so ausgerichtet sind, dass sie Wärmeenergie in Richtung einer Spulenaufnahmeeinrichtung 28 abstrahlen, derart, dass im Falle eines auf der jeweiligen Spulenaufnahmeeinrichtung 28 der Haspeleinrichtung 12 beziehungsweise 13 angeordneten Coils 29 ein zum Coil gewickeltes Magnesiumband 30 sowie die Spulenaufnahmeeinrichtung 28 innerhalb der Haubeneinrichtung 21 mit Wärmeenergie beaufschlagt wird.

Die dem Walzgerüst 11 zugeordnete Haubeneinrichtung 22 ist im vorliegenden Fall nach Art einer Dunsthaube ausgebildet und bildet eine am oberen Ende des Walzgerüstes 11 angeordnete Abschirmung beziehungsweise Reflektionseinrichtung für im Bereich des Walzgerüsts 11 emittierte Wärmeenergie. Wie in der Zeichnung dargestellt, weist das Walzgerüst im vorliegenden Fall zwei einen Walzspalt 31 definierende Arbeitswalzen 32, 33 und zwei jeweils eine Arbeitswalze 32, 33 abstützende Stützwalzen 34, 35 auf. Im vorliegenden Fall sind in einem Gestell 36 des Walzgerüsts 11 Heizeinrichtungen 37 paarweise einander gegenüberliegend angeordnet, wobei sich die Stützwalzen 34, 35 zwischen den Heizeinrichtungen 37 befinden und somit mittels der Heizeinrichtungen 37 mit Wärmeenergie beaufschlagbar sind. Abweichend von der Anordnung der Heizeinrichtung 37 am Gestell 36 ist es auch möglich, diese mit der Haubeneinrichtung 22 des Walzgerüst 11 zu kombinieren.

Im Betrieb der beispielhaft dargestellten Fertigwalzeinrichtung 10 wird ein im Vorwärmofen 15 temperiertes bzw. vorgewärmtes Coil 29 auf einen unterhalb des Vorwärmofens 15 angeordneten Coil- oder Bundwagen 38 übergeben. Anschließend wird der Bundwagen auf der Flurebene 14 unter der Spulenaufnahmeeinrichtung 28 der auf der Einlaufseite 24 angeordneten Haspeleinrichtung 13 positioniert und durch Aufnahme einer Spule 39 des Coils 29 in der Spulenaufnahmeeinrichtung 28 an die Haspeleinrichtung 13 übergeben. Bei der Übergabe fährt der Bundwagen 38 mit dem Coil 29 in die Haubeneinrichtung 21 durch die an der Haubeneinrichtung 21 gebildete Coildurchtrittsöffnung 23 beziehungsweise die Spulendurchtrittsöffnung 41 ein. Nach erfolgter Aufnahme des Coils 29 in der Haspeleinrichtung 13 ermöglicht ein an der Haspeleinrichtung 13 oder der Haubeneinrichtung 21 angeordneter Coilöffner 42 den Zugriff auf den hier nicht näher dargestellten Bandanfang, der von der Einlaufseite 24 her in den Walzspalt 31 eingeführt und zu der auf der Auslaufseite 25 des Walzgerüsts 21 angeordneten Haspeleinrichtung 12 weitergeführt werden kann. Der hier nicht näher dargestellte Bandanfang wird dann mittels an sich bekannter Mittel, wie beispielsweise einer Anwickelvorrichtung, an einer in der Spulenaufnahmeeinrichtung 25 der Haspeleinrichtung 12 aufgenommenen Spule 39 fixiert, so dass nachfolgend entsprechend einer Abhaspelung des Magnesiumbands 30 in der Haspeleinrichtung 13 eine Aufhaspelung des Magnesiumbands 30 auf die Spule 39 in der Haspeleinrichtung 12 durchgeführt werden kann. Die in der Zeichnung gewählte Darstellung entspricht einer Phase im Verlauf eines durchgeführten Stichs, in der etwa die Hälfte der ursprünglich auf dem Coil 29 angeordneten Magnesiumbands 30 auf die in der als Aufhaspel betriebene Haspeleinrichtung 12 angeordnete Spule 39 übertragen wurde. Entsprechend der gewünschten Enddicke des in der Fertigwalzeinrichtung 10 bearbeiteten Magnesiumbands 30 wird eine definierte Anzahl von Stichen im Reversierbetrieb ausgeführt, so dass also die Haspeleinrichtungen 12 und 13 abwechselnd als Abhaspel und Aufhaspel betrieben werden.

Nach Durchführung des letzten Stichs befindet sich die gesamte Länge des Magnesiumbands 30 auf der in der Haspeleinrichtung 12 angeordneten Spule 39, so dass das in der Haspeleinrichtung 12 angeordnete Coil 29 aus der Spulenaufnahmeeinrichtung 28 der Haspeleinrichtung 12 an den auf der Auslaufseite 25 angeordneten Bundwagen 43 übergeben wird, der anschließend durch die Coildurchtrittsöffnung 23 mit dem Coil 29 aus der Haubeneinrichtung 21 herausgefördert wird zur Übergabe des Coils 29 vom Bundwagen 43 auf die Coilablage 26.

Gleichzeitig mit der Übergabe des Coils 29 an die Coilablage 26 kann auf der Einlaufseite 24 ein neues Coil 29 aus dem Vorwärmofen 15 mittels des Bundwagens 38 an die einlaufseitige Haspeleinrichtung 13 übergeben werden.

Jeweils nach Beendigung des letzten Stichs, also wenn das Magnesiumband 30 von der als Abhaspel betriebenen Haspeleinrichtung 13 zu der als Aufhaspel betriebenen Haspeleinrichtung 12 übertragen wurde, wird die leere Spule 39 der Haspeleinrichtung 13 durch die Spulenhandhabungseinrichtung 19 entnommen und der Spulenbereitstellungseinrichtung 17 zugeführt. Gleichzeitig wird auf der Auslaufseite 25 das fertig gewalzte Coil mittels des Bundwagens 43 zur Coilablage 26 befördert und eine in der Spulenbereitstellungseinrichtung 17 bereitgehaltene und durch eine an der Spulenbereitstellungseinrichtung 17 vorgesehene Heizungseinrichtung 44 vorgewärmte Spule 39 wird in die Spulenaufnahmeeinrichtung 28 der Haspeleinrichtung 12 eingesetzt. Hierzu wird die Spule 39 mittels der Spulenhandhabungseinrichtung 18, 19 nach Förderung in eine Übergabeposition 45 mittels des Horizontalförderers 16 der Spulenbereitstellungseinrichtung 17 gegen die zuvor in der Haspeleinrichtung 12 angeordnete Spule 39 ausgetauscht. Zur Ausführung der Austauschbewegung weisen die Spulenhandhabungseinrichtungen 18, 19 jeweils einen unterhalb der Spulenaufnahmeeinrichtung 28 der Haspeleinrichtungen 12, 13 angeordneten Vertikalförderer 20 auf.

Während der Förderung des Magnesiumbands 30 durch den Walzspalt 31 erfolgt einerseits eine Wärmeemission vom Magnesiumband 30 längs der zwischen den Haspeleinrichtungen 12, 13 ausgebildeten Förderstrecke. Zum andern erfolgt sowohl innerhalb der Haubeneinrichtungen 21 als auch innerhalb der Haubeneinrichtung 22 des Walzgerüsts 11 eine Wärmebeaufschlagung des Magnesiumbands 30 durch die Heizeinrichtungen 27, 37. Dem in der Zeichnung dargestellten Ausführungsbeispiel ist die Haubeneinrichtung 22 des Walzgerüsts 11 so ausgebildet, dass sie die zwischen den Haspeleinrichtungen 12, 13 ausgebildete Förderstrecke überdeckt, so dass die Haubeneinrichtung 22 nicht nur eine Abschirmung gegen Wärmeabstrahlung im Bereich des Walzgerüsts 11, sondern darüber hinaus auch im Bereich der gesamten Fertigwalzeinrichtung 10 ausbildet.

## Patentansprüche

1. Fertigwalzeinrichtung (10) zur Herstellung eines dünnen Magnesiumbands (30) auf Basis eines der Fertigwalzeinrichtung, insbesondere nach Vorwärmung in einem Vorwärmofen (15), zugeführten Coils (29), umfassend ein Walzgerüst (11) zur Aufnahme von zumindest zwei einen Walzspalt (31) definierenden Arbeitswalzen (32, 33), eine erste Haspeleinrichtung (13) zur Aufnahme des Coils und Zuführung des Magnesiumbands zum Walzspalt und eine zweite Haspeleinrichtung (13) zum Aufhaspeln des Magnesiumbands nach Durchlaufen des Walzspaltes, wobei
zumindest die erste Haspeleinrichtung und/oder das Walzgerüst mit einer Heizeinrichtung (27, 37) sowie einer das Coil bzw. das Magnesiumband gegen Wärmeabstrahlung abschirmenden Haubeneinrichtung (21, 22) versehen ist,
**dadurch gekennzeichnet,**
**dass** zumindest die Haubeneinrichtung (21) der ersten Haspeleinrichtung (13) an ihrer dem Walzgerüst (11) abgewandten Gehäuseseite eine Coildurchtrittsöffnung (23) zur Einbringung des Coils (29) in die Haubeneinrichtung aufweist.

2. Fertigwalzeinrichtung nach Anspruch 1,
**dadurch gekennzeichnet,**
**dass** die Heizeinrichtung (27) an der Haubeneinrichtung (21) angeordnet ist.

3. Fertigwalzeinrichtung nach Anspruch 1 oder 2,
**dadurch gekennzeichnet,**
**dass** die Haubeneinrichtung (21) der Haspeleinrichtung (12, 13) an ihrer einer Standfläche der Fertigwalzeinrichtung (10) zugewandten Gehäuseseite eine Spulendurchtrittsöffnung (40) aufweist zur Einbringung bzw. Ausbringung einer Spule (39) zur Aufnahme des Coils (29).

4. Fertigwalzeinrichtung nach Anspruch 3,
**dadurch gekennzeichnet,**
**dass** in einer Unterfluranordnung unterhalb der Standfläche eine Spulenbereitstellungseinrichtung (17) zur Bereitstellung zumindest einer Spule (39) angeordnet ist, mit einer Spulenhandhabungseinrichtung (18, 19) zur Einbringung bzw. Ausbringung der Spule (39) in eine bzw. aus einer in der Haubeneinrichtung (21) angeordneten Spulenaufnahmeeinrichtung (28) der Haspeleinrichtung (12, 13).

5. Fertigwalzeinrichtung nach Anspruch 4,
**dadurch gekennzeichnet,**
**dass** die Spulenbereitstellungseinrichtung (17) mit einer Heizeinrichtung (44) zur Beheizung der Spule (39) versehen ist.

6. Fertigwalzeinrichtung nach Anspruch 4 oder 5,
**dadurch gekennzeichnet,**
**dass** die Spulenbereitstellungseinrichtung (17) einen Horizontalförderer (16) zur Magazinierung einer Mehrzahl von Spulen (39) und Förderung der Spulen in eine Übergabeposition (45) umfasst, und die Spulenhandhabungseinrichtung (18, 19) einen Vertikalförderer (20) zur Förderung der Spulen zwischen der Übergabeposition und einer Haspelposition in der Spulenaufnahmeeinrichtung (28) aufweist.

7. Fertigwalzeinrichtung nach einem der vorangehenden Ansprüche,
**dadurch gekennzeichnet,**
**dass** die Arbeitswalzen (32, 33) und/oder die Arbeitswalzen abstützende Stützwalzen (34, 35) als beheizbare Walzen ausgeführt sind.

8. Fertigwalzeinrichtung nach einem der vorangehenden Ansprüche,
**dadurch gekennzeichnet,**
**dass** zumindest die zweite Haspeleinrichtung (12) eine beheizbare Spulenaufnahmeeinrichtung (28) aufweist.

9. Fertigwalzeinrichtung nach einem der vorangehenden Ansprüche,
**dadurch gekennzeichnet,**
**dass** zumindest die zweite Haspeleinrichtung (12) mit einer beheizbaren Anwickelvorrichtung versehen ist.

10. Verfahren zur Herstellung eines dünnen Magnesiumbands (30) in einer Fertigwalzeinrichtung (10) auf Basis eines der Fertigwalzeinrichtung, insbesondere nach Vorwärmung in einem Vorwärmofen (15), zugeführten Coils (29), bei dem das Magnesiumband im Reversierbetrieb durch einen in einem Walzgerüst (11) zwischen zwei Arbeitswalzen (32, 33) gebildeten Walzspalt (31) gefördert wird, derart, dass zwei das Walzgerüst zwischen sich aufnehmende Haspeleinrichtungen (12, 13) abwechselnd als Abhaspel und Aufhaspel betrieben werden, wobei zumindest die erste Haspeleinrichtung und/oder das Walzgerüst während des Betriebs mit einer das in der Haspeleinrichtung aufgenommene Coil bzw. das durch den Walzspalt geförderte Magnesiumband gegen Wärmeabstrahlung abschirmenden Haubeneinrichtung (21, 22) versehen ist, und das Coil bzw. das Magnesiumband mittels einer Heizeinrichtung (27) mit Wärme beaufschlagt wird,
**dadurch gekennzeichnet,**
**dass** die Beaufschlagung mit Wärme nach Einbringung des Coils in die Haubeneinrichtung durch eine Coildurchtrittsöffnung (23) an einer dem Walzgerüst (11) abgewandten Gehäuseseite der Haubeneinrichtung der ersten Haspeleinrichtung erfolgt.

11. Verfahren nach Anspruch 10,
**dadurch gekennzeichnet,**
**dass** die auf einer Einlaufseite (24) des Walzgerüstes (11) angeordnete Haspeleinrichtung (13) mit einem insbesondere in einem Vorwärmofen (15) aufgewärmten, auf einer Spule (39) angeordneten Coil (29) beschickt wird, derart, dass das Coil ggf. aus dem Vorwärmofen an einen Bundwagen (38) übergeben wird, und das Coil mittels des Bundwagens durch die vom Walzgerüst abgewandte Coildurchtrittsöffnung (23) zur Aufnahme in der Haspeleinrichtung (13) in die Haubeneinrichtung (21) eingebracht wird.

12. Verfahren nach Anspruch 10 oder 11,
**dadurch gekennzeichnet,**
**dass** nach Abhaspelung des Magnesiumbands (30) von der Spule (39) die innerhalb der Haubeneinrichtung (21) angeordnete Spule mittels einer unterhalb einer Standfläche der Fertigwalzeinrichtung (10) angeordneten Spulenhandhabungseinrichtung (18, 19) aus einer Spulenaufnahmeeinrichtung (28) der Haspeleinrichtung (13) entnommen wird und gleichzeitig das aufgehaspelte Magnesiumband (30) mittels des Bundwagens (43) aus der Haspeleinrichtung (12) in eine Coilablage (26) transportiert wird.

13. Verfahren nach einem der Ansprüche 10 bis 12,
**dadurch gekennzeichnet,**
**dass** während der Beschickung der Haspeleinrichtung (13) auf der Einlaufseite (24) des Walzgerüstes (11) mit einem Coil (29) auf der Auslaufseite (25) des Walzgerüstes die Spulenaufnahmeeinrichtung (28) der Haspeleinrichtung (12) mittels der Spulenhandhabungseinrichtung (18) mit einer in der Spulenbereitstellungseinrichtung (17) vorgewärmten Spule bestückt wird.

14. Verfahren nach einem der Ansprüche 10 bis 13,
**dadurch gekennzeichnet,**
**dass** in dem Walzgerüst (11) Arbeitswalzen (32, 33) und/oder die Arbeitswalzen abstützende Stützwalzen (34, 35) eingesetzt werden, die vor Betrieb des Walzgerüstes zur Herstellung des Magnesiumband (30) außerhalb des Walzgerüstes vorgewärmt wurden.

## Claims

1. A finishing roll device (10) for manufacturing a thin magnesium strip (30) based on a coil (29) that is fed to the finishing roll device, in particular after a preheating process in a preheating furnace (15), comprising a roll stand (11) for receiving at least two working rolls (32, 33) that define a roll gap (31), a first reel device (13) for receiving the coil and feeding the magnesium strip to the roll gap and a second reel device (13) for reeling the magnesium strip after it has passed through the roll gap, wherein
at least the first reel device and/or the roll stand is provided with a heating device (27, 37) and a hood device (21, 22) that shields the coil or the magnesium strip against heat emission,
**characterised in that**
at least the hood device (21) of the first device (13) includes, on its housing side facing away from the roll stand (11), a coil passage opening (23) for introducing the coil (29) into the hood device.

2. The finishing roll device according to claim 1,
**characterised in that**
the heating device (27) is arranged at the hood device (21).

3. The finishing roll device according to claim 1 or 2,
**characterised in that**
the hood device (21) of the reel device (12, 13) includes, on its housing side facing a floor space of the finishing roll device (10), a spool passage opening (40) in order to respectively introduce and remove a spool (39) for receiving the coil (29).

4. The finishing roll device according to claim 3,
**characterised in that**
a spool supply device (17) for supplying at least one spool (39) is arranged underneath the floor space in the form of a subsurface arrangement, having a spool handling device (18, 19) that serves for respectively introducing and removing the spool (39) into/from a spool receptacle device (28) of the reel device (12, 13) arranged in the hood device (21).

5. The finishing roll device according to claim 4,
**characterised in that**
the spool supply device (17) is provided with a heating device (44) for heating the spool (39).

6. The finishing roll device according to claim 4 or 5,
**characterised in that**
the spool supply device (17) comprises a horizontal conveyor (16) for magazining a plurality of spools (39) and conveying the spools into a transfer position (45), and the spool handling device (18, 19) includes a vertical conveyor (20) for conveying the spools between the transfer position and a reel position in the spool receptacle device (28).

7. The finishing roll device according to one of the preceding claims,
**characterised in that**
the working rolls (32, 33) and/or support rolls (34, 35) that support the working rolls are realized in the form of heatable rolls.

8. The finishing roll device according to one of the preceding claims,
**characterised in that**
at least the second reel device (12) includes a heatable spool receptacle device (28).

9. The finishing roll device according to one of the preceding claims,
**characterised in that**
at least the second reel device (12) is provided with a heatable wind-up device.

10. A method for manufacturing a thin magnesium strip (30) in a finishing roll device (10) based on a coil (29) that is fed to the finishing roll device, in particular after a preheating process in a preheating furnace (15), during which the magnesium strip is conveyed through a roll gap (31) formed in a roll stand (11) between two working rolls (32, 33) in the reversing mode such that two reel devices (12, 13) that receive the roll stand between each other are alternately operated as a off-reel and in-reel, wherein, during the operation, at least the first reel device and/or the roll stand is provided with a hood device (21, 22) that respectively shields the coil received in the reel device and the magnesium strip conveyed through the roll gap against heat radiation, and the coil or the magnesium strip is heated by means of a heating device (27),
**characterised in that**
the heating is effected after introduction of the coil into the hood device through a coil passage opening (23) on a housing side of the hood device of the first reel device facing away from the roll stand (11).

11. The method according to claim 10,
**characterised in that**
the reel device (13) arranged on an inlet side (24) of the roll stand (11) is loaded with a coil (29) that was heated, in particular, in a preheating furnace (15) and is arranged on a spool (39) such that the coil is transferred to a coil buggy (38), if applicable, from the preheating furnace and introduced into the hood device (21) by means of the coil buggy through the coil passage opening (23) facing away from the roll stand in order to be received in the reel device (13).

12. The method according to claim 10 or 11,
**characterised in that**
the spool (39) arranged within the hood device (21) is removed from a spool receptacle device (28) of the reel device (13) by means of a spool handling device (18, 19) that is arranged underneath a floor space of the finishing roll device (10) after the magnesium strip (30) has been unreeled from the spool (39), and simultaneously, the reeled magnesium strip (30) is transported from the reel device (12) into a coil depositing station (26) by means of the coil buggy (43).

13. The method according to one of the claims 10 to 12,
**characterised in that**
the spool receptacle device (28) of the reel device (12) on the outlet side (25) of the roll stand (11) is assembled with a spool that was preheated in the spool supply device (17) by means of the spool handling device (18) while a coil (29) is loaded into the reel device (13) on the inlet side (24) of the roll stand.

14. The method according to one of the claims 10 to 13,
**characterised in that**
working rolls (32, 33) and/or support rolls (34, 35) that support the working rolls are used in the roll stand (11) that were preheated outside the roll stand prior to the operation of the roll stand for manufacturing the magnesium strip (30).

## Revendications

1. Dispositif de laminage de finition (10) servant pour produire une bande (30) mince de magnésium à base d'un coil (29) qui est alimentée au dispositif de laminage de finition, en particulier après avoir été réchauffée dans un four (15) de préchauffage, comprenant une cage (11) de laminoir servant pour recevoir au moins deux cylindres (32, 33) de travail qui définissent un entrefer (31) de cylindres, un premier dispositif (13) enrouleur-dévideur servant pour recevoir le coil et alimenter la bande de magnésium à l'entrefer de cylindres et un deuxième dispositif (13) enrouleur-dévideur servant pour enrouler la bande de magnésium après le passage de l'entrefer de cylindres, dans lequel
au moins le premier dispositif enrouleur-dévideur et/ou la cage de laminoir est pourvu d'un dispositif (27, 37) de chauffage ainsi que d'un dispositif (21, 22) de capot qui protège le coil ou la bande de magnésium contre le rayonnement de chaleur,
**caractérisé en ce que**
au moins le dispositif (21) de capot du premier dispositif (13) enrouleur-dévideur présente, sur son côté de boîtier opposé de la cage (11) laminoir, une ouverture (23) de passage de coil servant pour introduire le coil (29) dans le dispositif de capot.

2. Dispositif de laminage de finition selon la revendication 1,
**caractérisé en ce que**
le dispositif (27) de chauffage est arrangé au dispositif (21) de capot.

3. Dispositif de laminage de finition selon la revendication 1 ou 2,
**caractérisé en ce que**
le dispositif (21) de capot du dispositif (12, 13) enrouleur-dévideur présente, sur son côté de boîtier tourné vers une surface d'appui du dispositif (10) de laminage de finition, une ouverture (40) de passage de bobine pour introduire respectivement retirer une bobine (39) servant pour recevoir le coil (29).

4. Dispositif de laminage de finition selon la revendication 3,
**caractérisé en ce que**
un dispositif (17) de fourniture de bobine servant pour fournir au moins une bobine (39) est arrangé dans un arrangement souterrain au-dessous de la surface d'appui, ayant un dispositif (18, 19) de manipulation de bobine servant pour introduire respectivement retirer la bobine (39) dans un ou d'un dispositif (28) de réception de bobine du dispositif (12, 13) enrouleur-dévideur, qui est arrangé dans le dispositif (21) de capot.

5. Dispositif de laminage de finition selon la revendication 4,
**caractérisé en ce que**
le dispositif (17) de fourniture de bobine est pourvu d'un dispositif (44) de chauffage servant pour chauffer la bobine (39).

6. Dispositif de laminage de finition selon la revendication 4 ou 5,
**caractérisé en ce que**
le dispositif (17) de fourniture de bobine comprend un convoyeur (16) horizontal servant pour magasiner une pluralité de bobines (39) et convoyer les bobines dans une position (45) de transfert, et le dispositif (18, 19) de manipulation de bobine présente un convoyeur (20) vertical servant pour convoyer les bobines entre la position de transfert et une position pour bobiner dans le dispositif (28) de réception de bobine.

7. Dispositif de laminage de finition selon l'une quelconque des revendications précédentes,
**caractérisé en ce que**
les cylindres (32, 33) de travail et/ou des cylindres (34, 35) d'appui, qui appuient les cylindres de travail, sont configurés comme des cylindres chauffables.

8. Dispositif de laminage de finition selon l'une quelconque des revendications précédentes,
**caractérisé en ce que**
au moins le deuxième dispositif (12) enrouleur-dévideur présente un dispositif (28) chauffable de réception de bobine.

9. Dispositif de laminage de finition selon l'une quelconque des revendications précédentes,
**caractérisé en ce que**
au moins le deuxième dispositif (12) enrouleur-dévideur est pourvu d'un appareil chauffable d'enroulage.

10. Procédé de production d'une bande (30) mince de magnésium dans un dispositif (10) de laminage de finition à base d'un coil (29) qui est alimentée au dispositif de laminage de finition, en particulier après avoir été réchauffée dans un four (15) de préchauffage, lors duquel la bande de magnésium est convoyée, en fonctionnement réversible, à travers un entrefer (31) de cylindres qui est formé dans une cage (11) de laminoir entre deux cylindres (32, 33) de travail, de telle manière que deux dispositifs (12, 13) enrouleur-dévideur, qui reçoivent la cage de laminoir entre eux, sont opérés comme dévideur et enrouleur tour à tour, au moins le premier dispositif enrouleur-dévideur et/ou la cage de laminoir étant pourvu, lors du fonctionnement, d'un dispositif (21, 22) de capot, qui protège le coil reçu dans le dispositif enrouleur-dévideur respectivement la bande de magnésium convoyée à travers l'entrefer de cylindres contre le rayonnement de chaleur, et le coil ou la bande de magnésium étant soumis à la chaleur au moyen d'un dispositif (27) de chauffage,
**caractérisé en ce que**
la soumission à la chaleur est effectuée après l'introduction du coil dans le dispositif de capot à travers d'une ouverture (23) de passage de coil sur un côté de boîtier du dispositif de capot du premier dispositif enrouleur-dévideur, qui est opposé à la cage (11) de laminoir.

11. Procédé selon la revendication 10,
**caractérisé en ce que**
le dispositif (13) enrouleur-dévideur qui est arrangé sur un côté (24) de l'entrée de la cage (11) de laminoir est chargé d'un coil (29), qui est chauffé, en particulier dans un four (15) de préchauffage, et qui est arrangé sur une bobine (39), de telle manière que le coil est transféré, le cas échéant, du four de préchauffage à un chariot (38) à bobine, et le coil est introduit dans le dispositif (21) de capot au moyen du chariot à bobine à travers de l'ouverture (23) de passage de coil opposée de la cage de laminoir pour être reçu dans le dispositif (13) enrouleur-dévideur.

12. Procédé selon la revendication 10 ou 11,
**caractérisé en ce que**
après la bande (30) de magnésium a été dévidée de la bobine (39), la bobine arrangée à l'intérieur du dispositif (21) de capot est prélevée d'un dispositif (28) de réception de bobine du dispositif (13) enrouleur-dévideur au moyen d'un dispositif (18, 19) de manipulation de bobine qui est arrangé au-dessous d'une surface d'appui du dispositif (10) de laminage de finition, et en même temps, la bande (30) de magnésium enroulée est transportée du dispositif (12) enrouleur-dévideur à un dépôt (26) de coil au moyen du chariot (43) à bobine.

13. Procédé selon l'une quelconque des revendications 10 à 12,
**caractérisé en ce que**
lors du chargement, sur le côté (24) de l'entrée de la cage (11) de laminoir, du dispositif (13) enrouleur-dévideur avec du coil (29), sur le côté (25) de la sortie de la cage de laminoir, le dispositif (28) de réception de bobine du dispositif (12) enrouleur-dévideur est équipé d'une bobine préchauffée dans le dispositif (17) de fourniture de bobine au moyen du dispositif (18) de manipulation de bobine.

14. Procédé selon l'une quelconque des revendications 10 à 13,
**caractérisé en ce que**
dans la cage (11) de laminoir, des cylindres (32, 33) de travail et/ou des cylindres (34, 35) d'appui, qui appuient les cylindres de travail, sont utilisés, qui ont été préchauffés à l'extérieur de la cage de laminoir avant le fonctionnement de la cage de laminoir pour produire la bande (30) de magnésium.
